# FASCICULE DE BREVET EUROPEEN

(11) **EP 0 975 843 B1**
(45) Date de publication et mention de la délivrance du brevet: **21.11.2001**
(21) Numéro de dépôt: 98921535.5
(22) Date de dépôt: 14.04.1998
(51) Int. Cl.: E04B 2/70

(54) **PAROI DE CONSTRUCTION AVEC DISPOSITIF D'ASSEMBLAGE DES PLANCHES DE BOIS CONSTITUTIVES DE LA PAROI**
WANDAUFBAU MIT VORRICHTUNG ZUM VERBINDEN DER HOLZBRETTER DES WANDAUFBAUS
WALL PANEL WITH DEVICE FOR ASSEMBLING SUPERPOSED WOODEN PLANKS OF THE PANEL

(30) Priorité: 17.04.1997 FR 9704760
(43) Date de publication de la demande: 02.02.2000
(73) Titulaire: Choisel, Daniel, 28100 Dreux (FR)
(72) Inventeur: Choisel, Daniel, 28100 Dreux (FR)
(86) Numéro de dépôt international: FR9800745
(87) Numéro de publication internationale: WO9848127

(56) Documents cités:
- AU-B- 574 490
- DE-A- 3 229 262
- DE-A- 3 703 741
- DE-U- 9 404 109
- FR-A- 1 400 245
- FR-A- 2 556 022

## Description

L'invention concerne une paroi de construction comprenant des planches de bois superposées.

Certaines constructions, telles que des chalets, des garages, des abris ou des granges, possèdent des parois (murs extérieurs ou intérieurs) constituées chacune par un assemblage d'une série de planches de bois allongées, de section sensiblement rectangulaire, disposées dans un plan vertical selon une direction horizontale et superposées chant contre chant. Les parois ainsi formées sont juxtaposées et reliées par leurs bords latéraux dans le prolongement les unes des autres, de façon à former une paroi continue, ou à angle droit (avec des liaisons en L, en T, ou en X).

L'assemblage des planches superposées d'une part et la liaison des parois formées par les superpositions de planches d'autre part peuvent être assurés par un procédé ancien d'entaille à mi-bois consistant à ménager une encoche dans les extrémités des planches et à entrecroiser les extrémités des planches adjacentes en emboîtant les encoches les unes dans les autres.

Plus récemment, des dispositifs d'assemblage particuliers ont été proposés afin de réduire les coûts de fabrication et d'améliorer les caractéristiques mécaniques de la construction.

Ces dispositifs d'assemblage comportent principalement des montants verticaux équipés de moyens de liaison des extrémités des planches avec ces montants.

On connaît en particulier du brevet français No FR-A-2 682 974, un dispositif dans lequel chaque montant vertical est un profilé continu et les moyens de liaison de ce montant avec chaque série de planches formant une même paroi sont réalisés sous la forme d'une glissière verticale ménagée en renfoncement d'une face du montant vertical et dans laquelle est engagée l'une des extrémités de chaque planche. Les planches sont ainsi empilées chant contre chant pour former une paroi. Plusieurs glissières peuvent être ménagées sur différentes faces du montant vertical pour assembler plusieurs séries de planches superposées constitutives de plusieurs parois qui sont ainsi reliées entre elles en angle ou dans le prolongement les unes des autres.

Un inconvénient de ce dispositif réside dans le fait que la paroi formée par l'empilement de planches chant contre chant est soumise aux importantes variations dimensionnelles du bois constituant les planches en fonction des conditions atmosphériques et en particulier du degré d'humidité de l'air ambiant. Les fibres du bois étant principalement longitudinales, ces variations dimensionnelles sont surtout sensibles selon une direction transversale des planches, c'est-à-dire verticalement.

On connaît par ailleurs du document FR-A-2 556 022 un dispositif d'assemblage dans lequel les moyens de liaison du montant vertical avec les planches sont réalisés sous la forme d'une série de tenons solidaires du montant vertical et s'étendant perpendiculairement à celui-ci dans un plan vertical commun pour coopérer avec des mortaises ménagées dans l'extrémité correspondante des planches.

Ce genre de dispositif permet d'affranchir la paroi formée par chaque empilement de planches des variations dimensionnelles du bois en fonction des conditions atmosphériques.

En effet, les planches superposées ne sont plus empilées les unes sur les autres, mais sont au contraire assujetties verticalement au montant vertical par les tenons qui leur sont associés. L'écartement vertical des planches entre elles est donc fixé par celui des tenons, si bien que les planches peuvent travailler indépendamment les unes des autres en se dilatant ou se contractant librement selon les conditions atmosphériques sans que ces variations dimensionnelles ne soient répercutées sur la paroi qu'elles forment. En outre il est ainsi possible de réaliser une construction à plusieurs étages.

Toutefois, un inconvénient majeur subsiste : le montage du montant vertical et des planches peut s'avérer difficile. En particulier, la mise en place d'une planche de bois entre deux montants verticaux préalablement implantés au sol ne peut être envisagée sur un chantier sans prévoir d'autres aménagements, tels qu'une encoche ménagée dans l'une des extrémités de la planche pour permettre un accès latéral du tenon à la mortaise correspondante. Mais de tels aménagements augmentent les coûts de fabrication et risquent de fragiliser la construction.

Un but de l'invention est de concevoir un dispositif d'assemblage à liaison du type tenon et mortaise, permettant un montage aisé et rapide tout en conservant une bonne tenue mécanique.

En vue de la réalisation de ce but, on prévoit selon l'invention une paroi de construction comportant au moins une série de planches de bois qui présentent chacune deux extrémités opposées et deux chants longitudinaux opposés et qui sont superposées chant contre chant pour former une paroi, les planches étant assemblées par un dispositif comportant un montant vertical équipé de moyens de liaison de l'une des deux extrémités de chaque planche avec ce montant, ces moyens de liaison comportant, pour chaque série de planches superposées, une série de tenons s'étendant perpendiculairement au montant vertical, dans un plan vertical commun, pour coopérer avec des mortaises ménagées dans l'extrémité correspondante des planches, caractérisée en ce que le montant vertical se compose d'une pluralité de tronçons aboutés les uns aux autres et équipés chacun de l'un des tenons de chaque série de tenons.

Il est ainsi possible de relier préalablement chaque tronçon avec la ou les planches qui lui sont associées, avant de placer ce tronçon sur le tronçon inférieur déjà en place. Ainsi, en particulier, l'introduction des tenons de chaque tronçon dans les mortaises de la ou des planches associées peut être réalisée manuellement, sans qu'aucun aménagement particulier ne soit à prévoir sur les planches. En outre, chaque tronçon forme un élément d'assemblage polyvalent qui permet de former un montant vertical de hauteur adaptée aux circonstances.

Dans un premier mode de réalisation, chacun des tronçons est tubulaire et est emmanché sur une tige formant une âme commune à tous les tronçons. Le montant vertical ainsi obtenu possède une résistance mécanique particulièrement élevée. De plus, la fabrication des tronçons et de la tige est simple et peu coûteuse.

Dans un second mode de réalisation, chacun des tronçons possède deux extrémités homologues d'emboîtement. Le montage du montant vertical est ainsi particulièrement simple et rapide.

Avantageusement alors, chacun des tronçons est tubulaire et reçoit partiellement, dans l'une de ses deux extrémités, un téton dont une partie est montée serrée dans l'extrémité du tronçon et dont une autre partie déborde du tronçon pour être emboîtable dans l'autre extrémité du tronçon adjacent.

Selon une caractéristique avantageuse de l'invention, chaque tenon est retenu dans la mortaise de la planche correspondante par une goupille traversant des lumières ménagées sensiblement en correspondance dans la planche et le tenon. On améliore ainsi la rigidité et la stabilité de l'assemblage.

De préférence alors, les lumières du tenon d'une part et de la planche d'autre part étant légèrement décalées, la goupille présente une extrémité conique. Au montage, l'extrémité conique de la goupille exerce une fonction de rampe d'entrée qui force le recalage des lumières du tenon et de la planche, de façon à obtenir un placage serré et précontraint de l'extrémité de la planche contre le montant vertical.

Selon une deuxième caractéristique avantageuse de l'invention, les mortaises ménagées dans l'extrémité des planches sont réalisées sous la forme de perçages cylindriques, tandis que les tenons du montant vertical sont réalisés sous la forme de plaquettes disposées dans un plan parallèle au montant vertical. On obtient ainsi un dispositif d'assemblage rigide, facile à fabriquer et à monter.

Selon une troisième caractéristique avantageuse de l'invention, le montant vertical présente une face plane sur laquelle les tenons font saillie, et les extrémités des planches présentent une partie centrale plane de largeur au plus égale à celle du montant vertical et deux chanfreins latéraux formant un angle d'environ 45° avec la face d'extrémité plane. On évite ainsi que les parties en regard de deux planches reliées à angle droit au montant vertical n'interfèrent l'une avec l'autre.

Selon une quatrième caractéristique avantageuse de l'invention, les deux chants longitudinaux opposés des planches présentent des formes d'emboîtement homologues de section trapézoïdale. Les chants adjacents de chaque paire de planches superposées s'interpénètrent pour renforcer la solidité de l'assemblage et pour éviter tout ajourage entre les planches superposées. Il existe en effet nécessairement entre ces planches un jeu de dilatation variable selon les conditions atmosphériques. De plus, la forme à section trapézoïdale des chants longitudinaux des planches assure, en cas de sollicitation, une bonne résistance mécanique de l'emboîtement.

D'autre part, chaque planche peut être renforcée par une âme intérieure métallique possédant deux extrémités dans chacune desquelles est ménagée une encoche prenant appui sur le tenon concerné du montant vertical. On améliore ainsi la solidité de l'assemblage et des planches elles-mêmes qui peuvent dès lors servir d'éléments de structure porteurs.

D'autres caractéristiques et avantages de l'invention apparaîtront à la lecture de la description qui suit de modes de réalisation particuliers, donnés à titre d'exemples non limitatifs.

Il sera fait référence aux dessins annexés, parmi lesquels:
- la figure 1 est une vue en coupe par un plan vertical d'un dispositif d'assemblage de deux séries de planches superposées constitutives de deux parois disposées dans le prolongement l'une de l'autre ;
- la figure 2 est une vue en coupe selon la ligne II-II de la figure 1 ;
- la figure 3 est une vue de détail en élévation d'une planche seule ;
- la figure 4 est une vue de côté selon la flèche IV de la figure 3 ;
- la figure 5 est une vue de dessous selon la flèche V de la figure 3 ;
- la figure 6 est une vue de détail en élévation d'un tronçon du montant vertical ;
- la figure 7 est une vue de dessus selon la flèche VII de la figure 6 ;
- la figure 8 est une vue de détail de la goupille servant à retenir chaque tenon dans la mortaise dans laquelle il est reçu ;
- les figures 9, 10 et 11 sont des vues analogues à la figure 2, illustrant respectivement des dispositifs d'assemblage selon l'invention de deux, trois et quatre séries de planches de bois superposées constitutives de deux, trois et quatre parois reliées respectivement en L, en T et en X;
- les figures 12, 13 et 14 sont des vues analogues respectivement aux figures 1, 3 et 4, illustrant une variante de réalisation perfectionnée de l'invention;
- les figures 15 et 16 sont des vues analogues respectivement aux figures 1 et 6, illustrant une autre variante de réalisation de l'invention.

Aux figures 1 à 6, on a représenté un dispositif d'assemblage de deux séries 1, 2 de planches de bois 3 superposées. Chacune des deux séries 1, 2 de planches 3 constitue une paroi de construction telle qu'un mur extérieur ou une cloison intérieure.

Comme cela est mieux visible aux figures 3 à 5, chaque planche de bois 3 présente une forme de profilé de section sensiblement rectangulaire et possède deux extrémités opposées 4 et deux chants longitudinaux opposés 6, 7.

Les extrémités 4 de chaque planche sont identiques et présentent chacune une face centrale plane 8 de largeur l et deux chanfreins latéraux 9 formant un angle a d'environ 45° avec la face d'extrémité 8.

Les deux chants longitudinaux opposés 6, 7 des planches 3 présentent des formes d'emboîtement homologues: le chant 6 présente une nervure de section trapézoïdale et le chant 7 présente une encoche de section trapézoïdale correspondante.

Comme cela est illustré par la figure 1, les planches 3 de chaque série 1, 2 sont disposées dans un plan vertical, avec leur direction longitudinale horizontale, et sont superposées chant contre chant. La nervure et l'encoche des chants adjacents 6, 7 de chaque paire de planches 3 superposées s'interpénètrent, ce qui renforce la solidité de l'assemblage et évite tout ajourage entre les planches 3.

Conformément à la figure 2, les parois 1,2 ainsi formées sont juxtaposées et reliées par leurs bords latéraux formés par les extrémités 4 des planches 3, par l'intermédiaire du dispositif selon l'invention. Dans l'exemple illustré par les figures 1 et 2, les deux parois 1, 2 sont disposées dans le prolongement l'une de l'autre.

Le dispositif d'assemblage selon l'invention comporte un montant vertical 10 métallique, équipé de moyens de liaison de l'une des deux extrémités 4 de chaque planche 3 avec ce montant. Ces moyens de liaison comportent, pour chaque série 1, 2 de planches superposées, une série de tenons 11 métalliques, s'étendant perpendiculairement au montant vertical 10, dans un plan vertical commun, pour coopérer avec des mortaises 12 ménagées dans l'extrémité 4 correspondante de la planche 3 concernée. En l'espèce, le montant 10 présentant une section carrée creuse, les deux séries de tenons 11 sont fixées sur deux faces opposées du montant 10. La largeur de chaque face du montant 10 est au moins égale à celle l de la face d'extrémité 8 des planches 3.

Dans l'exemple illustré, les mortaises 12 sont réalisées sous la forme de perçages cylindriques, tandis que les tenons 11 du montant vertical 10 sont réalisés sous la forme de plaquettes de section rectangulaire ayant deux grands côtés parallèles au montant vertical 10 et deux petits côtés.

Chaque tenon 11 est fixé au montant vertical 10 par quatre cordons de soudure 13, 14 ménagés sur les grands et petits côtés du tenon. Chaque cordon de soudure est de plus petite dimension que le côté du tenon sur lequel il est ménagé. Les cordons de soudure 13, 14 ne s'étendent pas sur les parties anguleuses du tenon 11. Il est ainsi possible de prévoir un faible jeu entre le tenon 11 et la mortaise 12, les parties angulaires du tenon 11 venant en contact avec la face intérieure cylindrique de la mortaise 12.

Chaque tenon 10 est retenu dans la mortaise 12 correspondante par une goupille 15 traversant des lumières ménagées sensiblement en correspondance respectivement dans la planche 3 et le tenon 11.

La lumière 17 du tenon 11 d'une part et les lumières 16 de la planche 3 d'autre part sont, avant le montage de la goupille 15, légèrement décalées. La goupille 15 présente une extrémité conique 18. En l'espèce, cette extrémité est ménagée sur une portion avant 19 séparable d'une portion principale 15.1 de la goupille 15 grâce à une encoche circulaire 20 d'amorce de rupture. La portion principale 15.1 présente une longueur voisine de l'épaisseur de la planche 3.

Le montant vertical 10 se compose d'une pluralité de tronçons 21 aboutés les uns aux autres et équipés chacun de l'un des tenons 11 de chaque série de tenons. Dans l'exemple illustré par les figures 1 à 8, chaque tronçon 21 est donc équipé de deux tenons 11 disposés à l'opposé l'un de l'autre.

Les tronçons 21 sont tubulaires et sont emmanchés sur une tige 22 formant une âme commune à tous les tronçons et réalisant leur assemblage.

Au montage, chaque planche 3 est fixée au tronçon 21 du montant 10 qui lui est associé avant ou après que ce tronçon ait été emmanché sur la tige 22 formant l'âme du montant vertical 10. Le tenon 11 correspondant est reçu dans la mortaise 12 de la planche 3 avec un faible jeu et la face d'extrémité 8 de la planche 3 est plaquée contre le tronçon 21. Les lumières 16 et 17 de la planche 3 et du tenon 11 se présentent légèrement décalées, la lumière 17 du tenon 11 étant légèrement en retrait par rapport aux lumières 16 de la planche 3. La goupille 15 est alors introduite dans l'une des lumières 16 de la planche 3 par sa portion avant 19. L'extrémité conique 18 de la goupille 15 pénètre dans la lumière 17 du tenon 11 et, enfoncée à force, provoque le recalage des lumières 16 et 17, la face d'extrémité 8 de la planche 3 étant alors plaquée de façon précontrainte contre le tronçon 21 du montant vertical 10.

Lorsque la portion principale 15.1 de la goupille 15 est entièrement enfoncée dans la planche 3, la portion avant 19 s'étend en saillie de l'une des faces de la planche 3 et est détachée de la portion principale 15.1 en cassant la goupille dans la zone d'amorce de rupture formée par l'encoche circulaire 20.

De même, la planche 3 correspondante de l'autre paroi est fixée au tronçon 21 au moyen du second tenon 11 de ce tronçon. L'assemblage terminé, un cache en bois 23, constitué par un profilé de section trapézoïdale, peut être disposé entre les chanfreins latéraux 9 des extrémités 4 des planches 3 et des parois 1 et 2, de part et d'autre du montant vertical 10.

Aux figures 9 à 11, on a représenté trois dispositifs d'assemblage conformes à l'invention, analogues à celui précédemment décrit en référence aux figures 1 à 8, et assurant respectivement une liaison en L de deux parois 30, 31, une liaison en T de trois parois 40, 41, 42 et une liaison en X de quatre parois 50, 51, 52, 53. Les parois 30 et 31, 40 à 42 et 50 à 53 sont de constitution identique à celle des parois 1 et 2 du mode de réalisation précédemment décrit en référence aux figures 1 à 8.

Comme précédemment, le dispositif comporte le montant vertical 10 constitué des tronçons 21 aboutés et emmanchés sur la tige 22.

Dans le mode de réalisation illustré par la figure 9, les moyens de liaison des planches 3 avec le montant vertical 10 comportent deux séries de tenons 11 s'étendant dans des plans verticaux sensiblement perpendiculaires l'un à l'autre. Plus précisément, le montant vertical 10 présentant une section carrée, les deux séries de tenons 11 sont fixées sur deux faces adjacentes du montant 10.

Le fait que la largeur l de la face d'extrémité 8 des planches 3 soit légèrement inférieure (et au plus égale) à celle du montant vertical 10 et que les chanfreins latéraux 9 à 45° soient ménagés de part et d'autre de cette face 8 permet d'éviter tout conflit entre les planches 3 des parois 30 et 31.

En outre, un cache d'angle 32 en bois est prévu pour recouvrir les deux faces non utilisées du montant vertical 10. Ce cache 22 est constitué par un profilé à section en forme d'équerre dont les extrémités 32.1 sont biseautées pour être jointives avec les chanfreins 9 correspondants des planches 3.

Dans le mode de réalisation illustré par la figure 10, les moyens de liaison des planches 3 au montant vertical 10 comportent trois séries de tenons 11 ménagés dans trois plans verticaux formant entre eux des angles droits. Plus précisément, le montant vertical 10 présentant une section carrée, les trois séries de tenons 11 sont fixées sur trois faces différentes du montant 10. Comme précédemment, la forme des extrémités des planches 3, avec leur face 8 de plus petite largeur que le montant 10 et leurs chanfreins latéraux 9 permet d'éviter tout conflit des planches 3 les unes avec les autres. En outre, un cache 23 identique à celui décrit en référence à la figure 2, est disposé entre les planches 3 des parois 40 et 41.

Dans le mode de réalisation illustré par la figure 11, les moyens de liaison des planches 3 avec le montant vertical 10 comportent quatre séries de tenons 11 disposées dans quatre plans verticaux perpendiculaires deux à deux. Plus précisément, le montant vertical 11 présentant une section carrée, chaque série de tenons 11 est fixée sur l'une des quatres faces du montant 10. Comme précédemment, la forme des extrémités des planches 3 permet d'éviter tout conflit des planches des parois adjacentes les unes avec les autres.

En outre, même dans les cas où seulement une, deux ou trois séries de tenons 11 sont fixées sur une, deux ou trois faces du montant vertical, il est possible de prévoir que la ou les faces de ce montant, qui ne portent aucune série de tenons, présentent néanmoins des moyens pour l'implantation rapide d'une ou plusieurs séries de tenons supplémentaires permettant le raccordement ultérieur d'une paroi d'extension ou de complément de la construction. Par exemple, chaque face libre du montant vertical peut présenter des lumières d'emboîtement des tenons.

Aux figures 12 à 14 on a représenté une variante de réalisation d'un dispositif d'assemblage conforme à l'invention. Ce dispositif comporte, comme précédemment, le montant vertical 10 constitué des tronçons 21 aboutés et emmanchés sur la tige 22. Dans l'exemple illustré, deux séries de tenons 11 sont fixées sur deux faces opposées du montant vertical 10 pour relier à ce montant deux parois de planches 3 disposées dans le prolongement l'une de l'autre.

La constitution de chaque planche, ici désignée par la référence générale 60 diffère de celle des planches 3 des modes de réalisation précédemment décrits en ce qu'elle comporte une âme intérieure métallique 61 de renforcement. Cette âme est constituée par une plaque de section rectangulaire noyée dans le bois constituant la planche 60. L'âme 61 présente, avec une de ses extrémités, une encoche 62 qui reçoit le tenon 11 correspondant 2. Les âmes métalliques 61 des planches 60 constituent ainsi, avec le montant vertical métallique 10 et les tenons métalliques 11, une structure entièrement métallique particulièrement rigide et résistante dans laquelle la reprise des efforts ne fait intervenir que des éléments métalliques. En particulier, les âmes métalliques 61 des planches 60 peuvent servir d'élément porteur d'une faîtage ou d'une dalle.

Aux figures 15 et 16, on a représenté une autre variante de réalisation d'un dispositif d'assemblage conforme à l'invention. Ce dispositif se distingue de celui précédemment décrit en référence aux figures 1 à 6 par la constitution du montant vertical, qui est ici désigné par la référence générale 70.

Ce montant vertical 70 se compose d'une pluralité de tronçons 71 aboutés les uns aux autres et équipés chacun de l'un des tenons 11 de chaque série de tenons. Toutefois, à la différence du mode de réalisation précédemment décrit, l'assemblage des tronçons 71 est réalisé, non pas au moyen d'une âme unitaire commune sur laquelle il serait emmanché mais de façon autonome grâce à des moyens d'emboîtement homologues ménagés aux deux extrémités de chaque tronçon 71. En l'espèce, chaque tronçon 71 est réalisé sous la forme d'une portion de tube (de section circulaire ou polygonale) qui présente une extrémité mâle 72 équipée d'une pièce d'emboîtement 73, et une extrémité femelle 74 susceptible de recevoir avec un faible jeu la pièce d'emboîtement 73 de la première extrémité 72 du tronçon 71 adjacent. Plus précisément, la pièce d'emboîtement 73 est constituée par une portion de tube qui est fixée dans l'extrémité 72 du tronçon 71. Une partie de cette portion de tube 73 est montée serrée dans l'extrémité 72 du tronçon 71, tandis que la partie restante de cette portion de tube déborde du tronçon 71 pour être emboîtable dans l'extrémité 74 du tronçon 71 adjacent.

L'assemblage des tronçons 71 pour former le montant vertical 70 s'effectue ainsi de façon extrêmement simple et rapide par simple emboîtement de ces tronçons par leurs extrémités.

Eventuellement, bien que cela ne soit pas prévu dans l'exemple illustré aux figures 15 et 16, il serait possible de prévoir des moyens d'ancrage des tronçons 71 les uns aux autres. En particulier, on pourrait prévoir de réaliser des tronçons 71 ayant une extrémité mâle 72 filetée et une extrémité femelle 74 taraudée. De même, il serait également possible, en fin d'assemblage, de faire passer à l'intérieur des tronçons 71 formant le montant vertical 70 une tige de bridage et/ou d'armature ancrée au sommet et à la base du montant vertical 70.

## Revendications

1. Paroi de construction comportant au moins une série de planches de bois (3 ; 60) qui présentent chacune deux extrémités opposées (4) et deux chants longitudinaux opposés et qui sont superposées chant contre chant pour former une paroi (1, 2 ; 30, 31 ; 40-42 ; 50-53), les planches étant assemblées par un dispositif comportant un montant vertical (10 ; 70) équipé de moyens de liaison de l'une des deux extrémités (4) de chaque planche (3 ; 60) avec ce montant, ces moyens de liaison comportent, pour chaque série (1, 2 ; 30, 31 ; 40-42 ; 50-53) de planches (3; 60) superposées, une série de tenons (11) s'étendant perpendiculairement au montant vertical (10, 70), dans un plan vertical commun, pour coopérer avec des mortaises (12) ménagées dans l'extrémité correspondante (4) des planches (3 ; 60), **caractérisée en ce que** le montant vertical (10, 70) se compose d'une pluralité de tronçons (21, 71) aboutés les uns aux autres et équipés chacun d'au moins l'un des tenons (11) de chaque série de tenons.

2. Paroi selon la revendication 1, **caractérisée en ce que** chacun des tronçons (21) est tubulaire et est emmanché sur une tige (22) formant une âme commune à tous les tronçons (3 ; 60).

3. Paroi selon la revendication 1, **caractérisée en ce que** chacun des tronçons (71) possède deux extrémités homologues d'emboîtement.

4. Paroi selon la revendication 3, **caractérisée en ce que** chacun des tronçons (71) est tubulaire et **en ce qu'**une pièce d'emboîtement est fixée dans une extrémité et déborde de celle-ci.

5. Paroi selon l'une des revendications précédentes, **caractérisée en ce que** chaque tenon (11) est retenu dans la mortaise (12) de la planche (3 ; 60) correspondante par une goupille (15) traversant des lumières (16, 17) ménagées sensiblement en correspondance dans la planche (3 ; 60) et le tenon (11).

6. Paroi selon la revendication 5, **caractérisée en ce que**, les lumières (17, 16) du tenon (11) d'une part et de la planche (3 ; 60) d'autre part sont décalées lorsque les planches sont en appui sur les montants, et **en ce que** la goupille (15) présente une extrémité conique (18).

7. Paroi selon l'une des revendications précédentes, **caractérisée en ce que** les mortaises (12) ménagées dans l'extrémité (4) des planches (3) sont réalisées sous la forme de perçages cylindriques, tandis que les tenons (11) du montant vertical (10, 70) sont réalisés sous la forme de plaquettes disposées dans un plan parallèle au montant vertical (10).

8. Paroi selon l'une des revendications précédentes, **caractérisée en ce que**, le montant vertical (10) présente une face plane sur laquelle les tenons font saillie et **en ce que** les extrémités (4) des planches (3 ; 60) présentent une partie centrale plane (8) de largeur au plus égale à celle du montant vertical (10) et deux chanfreins latéraux (9) formant un angle d'environ 45° avec la partie centrale plane (8).

9. Paroi selon l'une des revendications précédentes, **caractérisée en ce que** les deux chants longitudinaux opposés (6, 7) des planches (3 ; 60) présentent des formes d'emboîtement homologues de section trapézoïdale.

10. Paroi selon l'une des revendications précédentes, **caractérisée en ce que** chaque planche (60) est renforcée par une âme intérieure métallique (61) possédant deux extrémités dans chacune desquelles est ménagée une encoche (62) prenant appui sur le tenon (11) concerné du montant vertical (10).

## Patentansprüche

1. Montagevorrichtung mit mindestens einer Reihe Holzplanken (3; 60) mit jeweils zwei gegenüberliegenden Enden (4) and zwei gegenüberliegenden Längskanten, wobei die Kanten zu einer Wand (1; 2; 30; 31; 40-42; 50-53) and die Vorrichtung eine vertikale Stütze (10; 70) mit Verbindungsmöglichkeiten zwischen einem der beiden Enden (4) jeder Planke (3; 60) and dieser Stütze beinhaltet, wobei diese Verbindungsmöglichkeiten für jede Serie (1; 2; 30; 31; 40-42; 50-53) aufeinander geschichteter Planken (3; 60) eine Reihe Zapfen (11) hat, die rechtwinklig zur vertikalen Stütze (10; 70) auf einer gemeinsamen vertikalen Fläche angeordnet sind, um mit Zapfenausschnitten (12) zusammenzuwirken, die am entsprechenden Ende (4) der Planken (3; 60) eingearbeitet sind, **dadurch gekennzeichnet, dass** die vertikale Stütze (10; 70) aus mehreren Abschnitten (21; 71) besteht, die aneinander gepasst and jeweils mit mindestens einem der Zapfen (11) jeder Reihe Zapfen ausgestattet sind.

2. Vorrichtung nach Anspruch 1, **dadurch gekennzeichnet, dass** jeder der Abschnitte (21) rohrförmig ist and auf einem Schaft (22) steckt, der für alle Abschnitte (3; 60) einen gemeinsamen Kern bildet.

3. Vorrichtung nach Anspruch 1, **dadurch gekennzeichnet, dass** jeder der Abschnitte (71) zwei entsprechende Enden zum Einpassen hat.

4. Vorrichtung nach Anspruch 3, **dadurch gekennzeichnet, dass** jeder der Abschnitte (71) rohrförmig ist und dass ein Passteil einem Ende befestigt ist und daraus hervorsteht.

5. Vorrichtung nach einem der vorausgehenden Ansprüche, **dadurch gekennzeichnet, dass** jeder Zapfen (11) im Zapfenausschnitt (12) der entsprechenden Planke (3; 60) mit einem Stift (15) befestigt ist, der durch Langlöcher (16; 17) verläuft, die entsprechend zur Planke (3; 60) and zum Zapfen (11) eingearbeitet sind.

6. Vorrichtung nach Anspruch 5, **dadurch gekennzeichnet, dass** die Langlöcher (16; 17) des Zapfens (11) einerseits and der Planke (3; 60) andererseits versetzt sind, wenn die Planken auf den Stützen sitzen, und dass der Stift (15) ein konisches Ende (18) hat.

7. Vorrichtung nach einem der vorausgehenden Ansprüche, **dadurch gekennzeichnet, dass** die Zapfenausschnitte (12) am Ende (4) der Planken (3) zylindrische Bohrungen sind, während die Zapfen (11) der vertikalen Stütze (10; 70) als Plättchen ausgeführt sind, die parallel zur vertikalen Stütze (10) angeordnet sind.

8. Vorrichtung nach einer der vorausgehenden Ansprüche, **dadurch gekennzeichnet, dass** die vertikale Stütze (10) eine flache Seite hat, aus der die Zapfen hervorstehen, und dass die Enden (4) der Planken (3; 60) einen flachen Mittelteil (8) haben, der höchstens gleich der vertikalen Stütze (10) and der beiden Seitenkanten (9) sein darf, die einen Winkel von ca. 45° mit dem flachen Mittelteil (8) bilden.

9. Vorrichtung nach einer der vorausgehenden Ansprüche, **dadurch gekennzeichnet, dass** die beiden gegenüberliegenden Längskanten (6; 7) der Planken (3; 60) entsprechende Passformen mit trapezförmigem Querschnitt haben.

10. Vorrichtung nach einer der vorausgehenden Ansprüche, **dadurch gekennzeichnet, dass** jede Planke (60) durch einen metallischen Innenkern (61) mit zwei Enden verstärkt ist, wobei jedes dieser Enden eine Einkerbung (62) hat, die auf dem jeweiligen Zapfen (11) der vertikalen Stütze (10) aufliegt.

## Claims

1. Device for assembling at least one set of timber planks (3; 60) each of which has two opposite extremities (4) and two opposite longitudinal rims and these rims are superposed rim against rim to form a wall (1, 2; 30, 31; 40-42; 50-53), and the device has a vertical upright (10; 70), fitted with devices for connecting one or both extremities (4) of each plank (3; 60) to that upright, and those devices for connection contain, for each set (1, 2; 30, 31; 40-42; 50-53) superposed planks (3; 60), a series of tenons (11), extending perpendicular to the vertical upright (10, 70) in a common vertical plane, to co-operate with the mortises (12) cut into the corresponding extremity (4) of the planks (3; 60), so that the vertical upright (10, 70) is composed of a plurality of sections (21, 71) joined end to end and each fitted with at least one of the tenons (11) from each set of tenons.

2. Device according to claim 1, in which each of the sections (21) is tubular and is mate fitted onto a rod (22), forming a core, common to all the sections (3; 60).

3. Device according to claim 1, in which each of the sections (71) possesses two homologous mate fitting extremities.

4. Device according to claim 3, in which each of the sections (71) is tubular and, on which a mate fitting piece is fixed at one extremity and protrudes beyond that extremity.

5. Device according to one of the above claims, in which each tenon (11) is held in the mortise (12) of the corresponding plank (3; 60) via a pin (15). crossing through the holes (16, 17) drilled to generally face each other in the plank (3; 60) and the tenon (11).

6. Device according to claim 5, in which the holes (17, 16) of the tenon (11) on the one hand, and the plank (3; 60) on the other hand, are offset whenever the planks bear against the uprights, and in which the pin (15) contains a conical extremity (18).

7. Device according to one of the above claims, in which the mortises (12), cut in the extremity (4) of the planks (3) are made in the form of cylindrical drillings, while the tenons (11) of the vertical upright (10, 70) are made in the form of plates, arranged in a plane, parallel to the vertical upright (10).

8. Device according to one of the above claims, in which the vertical upright (10) contains a plane face, from which the tenons protrude and on which the extremities (4) of the planks (3; 60) have one plane central part (8) the width of which is at least equal to the width of the vertical upright (10) and in which, the two lateral chamfers (9) form an angle of about 45° with the plane central part (8).

9. Device according to one of the above claims, in which the two opposite longitudinal rims (6, 7) of the planks (3; 60) contain homologous mate fitting forms with trapezoidal section.

10. Device according to one of the above claims, in which each plank (60) is reinforced by an inside metal core (61), having two extremities in each of which a notch is cut (62), bearing against the tenon (11) concerned of the vertical upright (10).
